# FASCICULE DE BREVET EUROPEEN

(11) **EP 1 773 693 B1**
(45) Date de publication et mention de la délivrance du brevet: **08.09.2010**
(21) Numéro de dépôt: 05794947.1
(22) Date de dépôt: 29.07.2005
(51) Int. Cl.: B65D 90/08, B65D 88/52

(54) **CONTENEUR OU EQUIPEMENT DU MEME TYPE MODULABLE PRET A MONTER**
AUFSTELLFERTIGER, MODULARER BEHÄLTER ODER AUSSTATTUNG DERSELBEN ART
READY-TO-MOUNT, MODULAR CONTAINER OR SAME-TYPE EQUIPMENT

(30) Priorité: 30.07.2004 FR 0451746
(43) Date de publication de la demande: 18.04.2007
(73) Titulaire: Etablissements Serge Beaudonnet, 32700 Lectoure (FR)
(72) Inventeur: BEAUDONNET, Serge, F-32700 LECTOURE (FR)
(74) Mandataire: Richebourg, Michel François
(86) Numéro de dépôt international: PCT/FR2005/050634
(87) Numéro de publication internationale: WO 2006/021719

(56) Documents cités:
- WO-A-89/03733
- DE-A1- 1 559 210
- DE-A1- 2 123 882
- DE-A1- 3 424 498
- FR-A- 2 347 266
- US-A- 3 221 921
- US-A- 4 577 772

## Description

### DOMAINE D'APPLICATION DE L'INVENTION

La présenta invention a trait au domaine des contenants, conteneurs, bennes ou autres équipements du même type et notamment aux adaptations permettant leur réalisation et leur utilisation dans les meilleures conditions.

### DESCRIPTION DE L'ART ANTÉRIEUR

La demanderesse a constaté que les conteneurs et bennes de l'art antérieur présentent comme inconvénients d'occuper un grand volume ce qui en grève le coût lorsque leur transport ou leur stockage est nécessaire et de présenter une configuration, un profil qui, dédiés à une fonction ou à une application, ne leur permettent pas d'être exploités de façon efficace pour d'autres applications.

Pour résoudre ces inconvénients, il existe dans le domaine des conteneurs tel celui décrit par le document international n° WO 03/018438 qui propose un conteneur de transport pliable avec une structure extérieure sensiblement en forme de parallélépipède, comprenant un fond, un couvercle sensiblement parallèle au fond, deux côtés sensiblement parallèles et deux faces frontales sensiblement parallèles, où le conteneur peut être mis en position de transport vide dans laquelle son volume de transport est réduit. Le conteneur comprend quatre éléments support qui sont respectivement positionnés au niveau des coins du parallélépipède et qui lient le fond au couvercle. Lorsque ledit conteneur est en mode de transport, les éléments supports auxquels sont liées les faces frontales sont perpendiculaires au fond et lorsque le conteneur est en mode de transport à vide, les éléments support sont parallèles au fond.

Cette solution technologique bien que proposant une solution au problème de volume a pour désavantage de n'être applicable qu'aux conteneurs, de nécessiter la présence des quatre éléments support et de ne présenter aucune modularité pour par exemple adapter son volume à sa fonction de transport.

Toujours dans le domaine des conteneurs, il existe dans l'art antérieur, le conteneur décrit et représenté dans le document européen n° EP 1 182 149 qui propose un conteneur démontable modulaire dont le cadre du fond comporte sur ses coins, quatre montants qui s'étendent selon un profil en T pour permettre l'assemblage de poteaux qui viennent s'engager sur lesdits montants, les faces avant et arrière du conteneur étant liées auxdits poteaux, le couvercle et les parois latérales venant se fixer ensuite. Cette solution technologique bien que proposant une solution au problème de volume a pour désavantage de n'être applicable qu'aux conteneurs, de nécessiter la présence des quatre éléments support ou poteaux et de ne présenter aucune modularité pour par exemple adapter son volume à sa fonction de transport. En effet, la modularité proposée dans ce document concerne seulement la multiplication du nombre de conteneurs susceptibles d'être associés ensemble.

D'une manière générale, les dispositifs de l'art antérieur à partir de l'instant où ils sont démontables, proposent des poteaux d'angle ou des fixations d'angle ce qui n'autorise pas la modularité ou le prolongement des capacités du contenant au-delà du volume défini par les fixations d'angle.

### DESCRIPTION DE INVENTION

Ce que constatant, la demanderesse a mené des recherches pour obvier aux inconvénients précités en proposant un conteneur, une benne ou tout autre équipement de ce type comme un abri de chantier, etc... susceptible de prendre moins de place dans son transport ou son stockage et de présenter une structure et un volume modulables selon la fonction susceptible d'être adoptée par le conteneur.

Ces recherches ont abouti à la conception d'un conteneur, bennes ou autres équipements du même type comme un abri de chantier tel celui décrit dans le document DE2123882, qui est constitué par une pluralité de panneaux prêts à monter formant au moins le fond et certaines parois latérales, les rebords de chaque panneau étant munis de profilés s'emboîtant les uns dans les autres de façon à pouvoir coopérer avec les rebords munis de profilés des panneaux avec lesquels il vient en contact facilitant ainsi la mise en position et le maintien en position auquel il se rattacha par montage ou assemblage de panneaux mécano-soudés qui, par modularité, permettent de réaliser l'assemblage de tout type de matériel, le profilé adoptant une forme mâle convexe et/ou une forme femelle concave, la forme mâle d'un premier profilé étant susceptible de venir s'emboîter dans la forme femelle d'un deuxième profil.

Selon l'invention, lesdits profilés sont maintenus en position emboîtés d'un panneau par rapport à l'autre au moyen de vis traversant au moins partiellement lesdits profilés et coopérant avec des brides,
ledit profilé est creux et reçoit dans son volume intérieur au moins une bride dite bride interne et qui est susceptible de se mouvoir à l'intérieur dudit profilé,
la forme femelle du profile reçoit au moins une bride dite bride externe qui est susceptible de se déplacer dans ladite forme femelle, et
les brides sont percées d'un trou dont celui de la bride interne est taraudé, la fixation de deux profilés, lesquels sont ajourés à cet effet, étant réalisée par vissage entre les deux profilés par mise au même niveau de la bride interne se déplaçant à l'intérieur d'un premier profilé avec la bride externe se déplaçant sur un deuxième profilé, une tige filetée venant les lier et par conséquent venant lier les deux profilés entre eux.

L'assemblage est donc avantageusement réalisé au moyen de profilés associés à des moyens de maintien en position par vissage qui évitent toute opération de soudage. Le montage des panneaux s'effectue par brides spéciales, déplaçables et encastrées dans les profils.

Ainsi, les profilés de l'invention sont des éléments rapportés par rapport aux panneaux et peuvent selon leur orientation servir de fixation à des panneaux allant dans le même plan que ceux auxquels ils viennent s'associer pour agrandir le volume du contenant. Ces profiles ne sont donc pas des pièces d'angle ou de fixation d'angles fixes associés par exemple perpendiculairement à une paroi et auxquels viennent se fixer les panneaux. Les panneaux de l'invention ne sont donc pas préformés pour adopter un profilé mais sont équipés de profilés rapportés.

Les avantages de l'invention sont nombreux, parmi ceux-ci :
- Les conteneurs et les bennes peuvent être transportés entièrement démontés en éléments prêts à monter quel que soit le volume final. Par exemple, un plateau de semi remorque transporte classiquement deux bennes de trente mètres cubes alors qu'il est susceptible de transporter une dizaine de bennes prêtes à monter de même volume,
- L'utilisation de profilés, l'absence de liaison par soudage et la réalisation préalable sur chaque panneau des opérations de finition (peinture, etc...) permet d'envisager un temps d'assemblage équivalent à une heure,
- L'utilisation de profilés de fixation non permanente servant d'interface standardisée entre les différents éléments préfabriqués donne la possibilité de moduler, de transformer, d'adapter le conteneur, la benne au moyen d'éléments optionnels tels les capots coulissants ou hydrauliques, des volets rabattables, des portes étanches, etc...
- L'utilisation d'éléments séparables facilite la réparation de la benne ou du conteneur par simple remplacement de l'élément endommagé.

L'invention offre ainsi par simple assemblage/désassemblage des panneaux, de grandes possibilités de transformation des volumes, des formes en longueur, en largeur ou en hauteur sans pièces spéciales d'adaptation et sans pièce d'angle.

Les concepts fondamentaux de l'invention venant d'être exposés ci-dessus dans leur forme la plus élémentaire, d'autres détails et caractéristiques ressortiront plus clairement à la lecture de la description qui suit et en regard des dessins annexés, donnant à titre d'exemple non limitatif, plusieurs modes de réalisation d'un conteneur/benne conforme à l'invention.

### BRÈVE DESCRIPTION DES DESSINS

La figure 1 est un dessin d'une vue en perspective d'un mode de réalisation des éléments constitutifs prêts à être assemblés d'une benne prête à monter conforme à l'invention,
La figure 2 est un dessin d'une vue en perspective de la benne de la figure 1 une fois montée,
La figure 3 est une vue de détail en perpective d'un mode de réalisation de deux profilés venant s'assembler,
La figure 4 est une vue de détail en perspective des profilés de la figure 3 assemblés,
La figure 5 est un dessin d'une vue en perpective d'un mode de réalisation du conteneur équipé de moyens de pivotement pour les panneaux latéraux,
La figure 6 est une vue de face illustrant le conteneur de la figure 5 en position repliée,
Les figures 7a, 7b, 7c, 7d sont des dessins de vues respectivement en perspective, de dessous, de face et de droite.

### DESCRIPTION DES MODES DE RÉALISATION PRÉFÉRÉS

Tel qu'illustré sur le dessin de la figure 1, le conteneur adoptant la configuration d'une benne qui, référencée dans son ensemble B, est constituée par l'assemblage d'une pluralité de panneaux à savoir :
- un panneau formant plate-forme 100,
- deux panneaux longitudinaux verticaux formant les côtés 200 et 300,
- un panneau transversal vertical avant formant la paroi avant 400,
- un panneau transversal vertical arrière formant la paroi arrière ici une porte 500.

Selon le mode de réalisation illustré, chaque panneau par exemple le panneau 300, est mécano soudé et comporte des surfaces planes 310 associées à des nervures ou à des éléments de renfort 320.

Conformément à l'invention, chaque panneau est équipé sur ses côtés ou ses arêtes, de moyens d'assemblage autorisant sa fixation aux autres panneaux formant la benne B. Ces moyens d'assemblage sont avantageusement constitués par des profilés P dont les formes en retrait et en saillie sont susceptibles de correspondre pour s'emboîter et permettre le positionnement et la fixation des panneaux entre eux. Selon le mode de réalisation non limitatif illustré, les profilés P sont des éléments rapportés eux-mêmes soudés aux arêtes des panneaux. Selon leur orientation, ils offrent des possibilités de fixation dans le prolongement du plan formé par le panneau auquel ils sont associés ou perpendiculairement au dit plan.

Ainsi, comme illustré, un des profilés longitudinaux P de la plate-forme 100 vient coopérer avec le profilé longitudinal bas P du côté 300 de façon à positionner et fixer le panneau vertical 300 sur la plate-forme 100. Il en est de même avec l'autre panneau vertical 200.

Selon le mode de réalisation préféré illustré, le panneau formant la paroi de fond, c'est à dire la plate-forme 100 comporte sur ses quatre côtés des profilés P horizontaux et des portions verticales de profilés P' à ses quatre coins. Ces portions de profilés P' viennent prolonger l'extrémité basse des profilés P verticaux des panneaux verticaux longitudinaux 200 et 300 lorsque ces derniers sont mis en place sur la plate-forme 100.

Les profilés P des panneaux verticaux transversaux 400 et 500 viennent ensuite se positionner et se fixer aux profilés P horizontaux équipant la plate-forme 100 ainsi qu'au profilé résultant de l'association des profilés P verticaux des panneaux verticaux longitudinaux 200 et 300 avec les portions de profilés P' des coins de la plate-forme 100.

Le résultat de l'assemblage est illustré en figure 2,

Comme illustrée, la benne B ne comporte pas de toit. Néanmoins, conformément à l'invention, un toit ou tout autre équipement peut venir se fixer grâce aux profiles P présents sur les arêtes supérieures des panneaux verticaux 200, 300, 400 constituant la benne B.

Pour répondre aux objectifs de modularité de l'invention, les profilés autorisent la fixation de panneaux verticaux de hauteur différente et équipés au niveau de leur côté du profilé nécessaire. Ainsi, les panneaux 300 et 400 peuvent être remplacés selon l'application par des panneaux de plus petites ou plus grandes dimensions. De même, le panneau 500 composé d'une porte à double battant peut être remplacé par un panneau plein et fixe de hauteur différente ou ne pas être remplacé.

Les profilés P qui assurent la mise en position et le maintien en position des panneaux tout en autorisant la modularité du contenu ont fait l'objet de recherches particulières par la demanderesse. En effet, selon une caractéristique particulièrement avantageuse de l'invention, la fixation des panneaux entre eux est réalisée par vissage. Cette caractéristique respecte le principe prêt à monter appliqué par le conteneur de l'invention, permet d'envisager une modularité totale et évite la nécessité d'un savoir-faire particulier pour réaliser le montage ou le démontage.

Pour la mettre en oeuvre, conformément à l'invention et selon le mode de réalisation illustré par les figures 3 et 4, le profilé adopte une forme mâle convexe et/ou une forme femelle concave, la forme mâle d'un premier profilé étant susceptible de venir s'emboîter dans la forme femelle d'un deuxième profilé.

Plus précisément, le profilé p peut adopter deux formes de profil 600 et 700 selon sa situation et selon le panneau qui le supporte.

Le premier profil 600 adopte une forme mâle convexe 610 et une forme femelle concave 620 disposées sur des faces opposées des profilés. La forme mâle 610 d'un premier profile adoptant ce premier profil est susceptible de venir s'emboîter dans la forme femelle 620 d'un deuxième profilé adoptant également ce premier profil. Le profilé est préformé de façon à ce que chaque forme mâle 610 ou femelle 620 s'associe à des surfaces d'appui 611, 612 et 621, 622 sur lesquelles viennent prendre appui les surfaces d'appui des profilés P venant en contact avec ce profilé.

Le deuxième profil 700 est semi-ouvert et adopte une forme femelle en retrait 710 dans laquelle peut s'emboîter la forme mâle 610 du premier profil 300. Comme illustré, le volume en retrait 710 est associé à des surfaces d'appui 711 et 712.

Un exemple de fixation par vis est illustré par les deux figures 3 et 4.

Conformément à l'invention, ledit profilé est creux et reçoit dans son volume intérieur au moins une bride dite bride interne susceptible de ce mouvoir à l'intérieur du profilé. Il en est de même avec les deux profils 600 et 700 adoptés par les profilés P qui sont creux et qui sont susceptibles de recevoir dans leur volume intérieur au moins une bride dite bride interne référencée Bi susceptible de se mouvoir longitudinalement à l'intérieur desdits profiles.

En outre, la forme femelle 620 des profilés c'est à dire ici du profil 600 reçoit au moins une bride dite bride externe référencée Be qui est susceptible de se déplacer dans ladite forme femelle 620.

Selon le mode de réalisation illustré, ladite bride interne Bi comporte un moyen de maintien en position à l'intérieur du profilé P qui est ici constitué par une vis de pression sans tête dont l'extrémité fendue est accessible par l'ouverture formée par la forme femelle 710 ménagée dans le profil 700.

Les brides Bi et Be sont percées d'un trou dont celui de la bride interne Bi est taraudé, la fixation de deux profilés, lesquels sont ajourés à cet effet, étant réalisée par vissage entre les deux profilés P ici 600 et 700 par mise au même niveau de la bride interne Bi se déplaçant à l'intérieur d'un premier profilé avec la bride externe Be se déplaçant sur un deuxième profilé P, une tige filetée T venant les lier et par conséquent venant lier les deux profilés P entre eux.

Ce type de fixation présente plusieurs avantages, parmi ceux-ci :
- il s'agit d'une fixation par vis autorisant en conséquence le démontage et le principe prêt à monter,
- les vis s'associent à des formes emboîtées ainsi qu'à des surfaces d'appui qui reçoivent la majorité des contraintes et efforts exercés sur les panneaux auxquels ils sont liés,
- les brides sont susceptibles d'être déplacées sur la longueur des profilés laissant un grand choix dans leur positionnement pour leur permettre de s'adapter à tout type de hauteur ou de longueur de profilé à accueillir,
- les orifices et les volumes autorisant la traversée de la vis d'un profilé à l'autre sont situés sur le centre des profilés et sont donc refermés lorsque les surfaces d'appui d'un profilé coopèrent avec celles du profilé auquel il se lie,
- etc...

Une alternative au simple démontage pour résoudre le problème d'encombrement des conteneurs à stocker ou à déplacer est illustré par les figures 5, 6, 7a, 7b, 7c, 7d.

Selon le mode de réalisation illustré et conformément à l'invention, le panneau 100 formant la paroi de fond constituant le conteneur ou la benne B comprend des éléments de pivotement 800 des panneaux verticaux avec lesquels elle coopère pour les faire passer d'une position verticale à une position horizontale sur la plate-forme 100 illustrée par les figures 5 et 6.

Comme illustrés sur le dessin des figures 7a, 7b, 7c, 7d, lesdits éléments de pivotement 800 sont constitués par une charnière dont les deux parties 810 et 820 adoptent le même profil mais de plus petites dimensions que celles des profilés P ou P' équipant les panneaux de façon à s'y introduire et s'y fixer.

On comprend que le conteneur, qui vient d'être ci-dessus décrit et représenté, l'a été en vue d'une divulgation plutôt que d'une limitation. Bien entendu, divers aménagements, modifications et améliorations pourront être apportés à l'exemple ci-dessus, sans pour autant sortir du cadre de l'invention telle que définie dans les revendications.

Ainsi, par exemple, le profil ou la forme des profilés peut changer à partir de l'instant où elle autorise un emboîtement des profilés et en conséquence, des panneaux entre eux.

De plus, les panneaux mécano-soudés décrits dans le mode de réalisation peuvent être associés à, ou remplacés par, des panneaux isothermes, des panneaux isolants, des panneaux doubles parois, etc...

Bien entendu, les dimensions et les combinaisons décrites ci-dessus ne sont pas limitatives, la modularité des différents panneaux permettant la variation de toutes les longueurs du contenant.

## Revendications

1. Conteneur de type benne (B), contenant, abri de chantier ou équipement de même type, constitué par une pluralité de panneaux (100, 200, 300, 400, 500) prêts à monter formant au moins le fond (100) et certaines parois latérales (200 et 300), les rebords de chaque panneau (100, 200, 300, 400, 500) étant munis de profilés (P) s'emboîtant les uns dans les autres de façon à pouvoir coopérer avec les rebords munis de profilés (P) des panneaux (100, 200, 300, 400, 500) avec lesquels il vient en contact,
le profilé (P) adoptant une forme mâle convexe (610) et/ou une forme femelle (620, 721) concave, la forme mâle (610) d'un premier profilé (P) étant susceptible de venir s'emboîter dans la forme femelle (620, 710) d'un deuxième profilé,
**CARACTÉRISÉ PAR LE FAIT QUE**
les profilés (P) sont maintenus en position emboîtes d'un panneau (100, 200, 300, 400, 500) par rapport à l'autre au moyen de vis (T) traversant lesdits profilés (P) et coopérant avec des brides (Be, Bi),
ledit profilé (P) est creux et reçoit dans son volume intérieur au moins une bride dite bride interne (Bi) et qui est susceptible de se mouvoir à l'intérieur dudit profilé (P),
la forme femelle (620, 710) du profile (P) reçoit au moins une bride dite bride externe (Be) qui est susceptible de se déplacer dans ladite forme femelle (620, 710), et
les brides (Bi, Be) sont percées d'un trou dont celui de la bride interne (Bi) est taraudé, la fixation de deux profilés (P), lesquels sont ajourés à cet effet, étant réalisée par vissage entre les deux profilés (P) par mise au même niveau de la bride interne (Bi) se déplaçant à l'intérieur d'un premier profilé (P) avec la bride externe (Be) se déplaçant sur un deuxième profilé (P), une tige filetée (T) venant les lier et par conséquent venant lier les deux profilés (P) entre eux.

2. Conteneur (B) selon la revendication 1, **CARACTÉRISÉ PAR LE FAIT QUE** le profilé (P) est préformé de façon à ce que chaque forme mâle (610) ou femelle (620, 710) s'associe à des surfaces d'appui (611, 612, 621, 622, 711, 712) sur lesquelles viennent prendre appui les surfaces d'appui (611, 612, 621, 622, 711, 712) des profilés (P) venant en contact avec ce profilé (P).

3. Conteneur (B) selon la revendication 1, **CARACTÉRISÉ PAR LE FAIT QUE** le panneau (100) formant la paroi de fond constituant le conteneur (B) comprend des éléments de pivotement (800) des panneaux verticaux (200 et 300) avec lesquels elle coopère pour les faire passer d'une position verticale à une position horizontale sur la paroi de fond (100).

4. Conteneur (B) selon la revendication 3, **CARACTÉRISÉ PAR LE FAIT QUE** lesdits éléments de pivotement (800) sont constitués par une charnière comprenant deux parties (810 et 820) qui adoptent le même profil mais de plus petites dimensions que celles des profilés (P) équipant les panneaux (100, 200, 300, 400, 500) de façon à s'y introduire et s'y fixer.

5. Conteneur (B) selon la revendication 1, **CARACTÉRISÉ PAR LE FAIT QUE** le panneau (100) formant la paroi de fond comporte sur ses quatre côtés des profilés (P) horizontaux et des portions verticales de profilés (P') à ses quatre coins.

## Claims

1. Bin-type container (B), enclosure, shed or equipment of the same type, constituted by a plurality of ready-to-mount panels (100, 200, 300, 400, 500) forming at least the base (100) and certain lateral walls (200 and 300), the edges of each panel (100, 200, 300, 400, 500) being equipped with profiles (P) fitting with one another so as to be capable of cooperating with the edges equipped with profiles (P) of the panels (100, 200, 300, 400, 500) with which they come into contact,
the profile (P) adopting a convex male form (610) and/or a concave female form (620, 721), the male form (610) of a first profile (P) being capable of fitting into the female form (620, 710) of a second profile, **characterised in that**
the profiles (P) are held in the fitted position of one panel (100, 200, 300, 400, 500) with respect to the other by means of a screw (T) passing through said profiles (P) and cooperating with flanges (Be, Bi),
said profile (P) is hollow and receives, in its internal volume, at least one so-called internal flange (Bi) and which is capable of moving inside said profile (P),
the female form (620, 710) of the profile (P) receives at least one so-called external flange (Be), which is capable of moving in said female form (620, 710), and the flanges (Bi, Be) are pierced with a hole, that of the internal flange (Bi) being tapped, the attachment of the two profiles (P), which are pierced to this end, being performed by screwing between the two profiles (P) by placing them at the same level of the internal flange (Bi) moving inside a first profile (P) with the external flange (Be) moving on a second profile (P), a threaded rod (T) connecting them and consequently connecting the two profiles (P) together.

2. Container (B) according to claim 1, **characterised in that** the profile (P) is preformed so that each male form (610) or female form (620, 710) is associated with bearing surfaces (611, 612, 621, 622, 711, 712) on which the bearing surfaces (611, 612, 621, 622, 711, 712) of the profiles (P) coming into contact with this profile (P) are supported.

3. Container (B) according to claim 1, **characterised in that** the panel (100) forming the base wall constituting the container (B) includes pivoting elements (800) of the vertical panels (200 and 300) with which it cooperates so as to cause them to move from a vertical position to a horizontal position on the base wall (100).

4. Container (B) according to claim 3, **characterised in that** said pivoting elements (800) are constituted by a hinge including two parts (810 and 820) that adopt the same profile, but of smaller size than that of the profiles (P) provided on the panels (100, 200, 300, 400, 500) so as to introduce and attach it.

5. Container (B) according to claim 1, **characterised in that** the panel (100) forming the base wall comprises, on its four sides, horizontal profiles (P) and vertical profile portions (P') at its four corners.

## Patentansprüche

1. Container nach Art eines Sattelaufliegers (B), der eine Bauhütte oder eine derartige Einrichtung enthält, bestehend aus einer Vielzahl von montagefertigen Platten (100, 200, 300, 400, 500), die mindestens den Boden (100) und bestimmte Seitenwände (200 und 300) bilden, wobei die Randleisten jeder Platte (100, 200, 300, 400, 500) mit Profilen (P) ausgestattet sind, die ineinander passen, um mit den mit Profilen (P) ausgestatteten Randleisten der Platten (100, 200, 300, 400, 500), mit denen sie in Berührung kommt, zusammenwirken zu können,
wobei das Profil (P) eine konvexe Einsteckform (610) und/oder eine konkave Aufnahmeform (620, 721) annimmt, wobei die Einsteckform (610) eines ersten Profils (P) in der Lage ist, in die Aufnahmeform (620, 710) eines zweiten Profils zu passen,
**dadurch gekennzeichnet, dass**
die Profile (P) in der eingepassten Position einer Platte (100, 200, 300, 400, 500) im Verhältnis zur anderen mittels Schrauben (T) gehalten werden, die durch die Profile (P) gehen und mit Flanschen (Be, Bi) zusammenwirken,
das Profil (P) hohl ist und in seinem Innenvolumen mindestens einen Flansch, einen so genannten Innenflansch (Bi), aufnimmt, der in der Lage ist, sich innerhalb des Profils (P) zu bewegen,
die Aufnahmeform (620, 710) des Profils (P) mindestens einen Flansch, einen so genannten Außenflansch (Be) aufnimmt, der in der Lage ist, sich in der Aufnahmeform (620, 710) zu bewegen, und
durch die Flansche (Bi, Be) ein Loch gebohrt ist, wobei dasjenige des Innenflansches (Bi) mit einem Innengewinde versehen ist, wobei die Befestigung der beiden Profile (P), die zu diesem Zweck gelocht sind, durch Verschrauben zwischen den beiden Profilen (P) durchgeführt wird, indem der Innenflansch (Bi), der sich im Innern eines ersten Profils (P) bewegt, auf die gleiche Höhe wie der Außenflansch (Be), der sich auf einem zweiten Profil (P) bewegt, gebracht wird, wobei ein Gewindestab (T) diese verbindet und demnach die beiden Profile (P) miteinander verbindet.

2. Container (B) nach Anspruch 1, **dadurch gekennzeichnet, dass** das Profil (P) derart vorgeformt ist, dass jede Einsteckform (610) oder Aufnahmeform (620, 710) mit Auflageflächen (611, 612, 621, 622, 711, 712) zusammenhängt, auf denen die Auflageflächen (611, 612, 621, 622, 711, 712) der Profile (P), die mit diesem Profil (P) in Kontakt kommen, aufliegen.

3. Container (B) nach Anspruch 1, **dadurch gekennzeichnet, dass** die Platte (100), welche die Bodenwand bildet, die den Container (B) bildet, Elemente zum Verschwenken (800) der senkrechten Platten (200 und 300) umfasst, mit denen sie zusammenwirkt, um sie von einer senkrechten in eine waagerechte Position auf der Bodenwand (100) zu bringen.

4. Container (B) nach Anspruch 3, **dadurch gekennzeichnet, dass** die Schwenkelemente (800) aus einem Scharnier bestehen, das zwei Teile (810 und 820) umfasst, die das gleiche Profil jedoch in kleiner annehmen als die Profile (P), welche die Platten (100, 200, 300, 400, 500) ausstatten, um darin eingeführt und daran befestigt zu werden.

5. Container (B) nach Anspruch 1, **dadurch gekennzeichnet, dass** die Platte (100), welche die Bodenwand bildet, auf ihren vier Seiten waagerechte Profile (P) und senkrechte Profilabschnitte (P') an ihren vier Ecken umfasst.
